# EUROPÄISCHE PATENTSCHRIFT

(11) **EP 1 906 096 B1**
(45) Veröffentlichungstag und Bekanntmachung des Hinweises auf die Patenterteilung: **18.06.2014**
(21) Anmeldenummer: 07016042.9
(22) Anmeldetag: 16.08.2007
(51) Int. Cl.: F24C 15/20, F24C 7/08

(54) **Verfahren zur Regelung des Abluftvolumenstromes aus einem Garraum eines Backofens**
Method for regulating the exhaust air volume flow from the cooking chamber of an oven
Procédé destiné au réglage du débit d'air d'un compartiment d'un four

(30) Priorität: 14.09.2006 DE 102006043933
(43) Veröffentlichungstag der Anmeldung: 02.04.2008
(73) Patentinhaber: Miele & Cie. KG, 33332 Gütersloh (DE)
(72) Erfinder: Berkenkötter, Herbert, 59302 Oelde (DE); Krümpelmann, Thomas, Dr., 33332 Gütersloh (DE); Sillmen, Ulrich, Dr., 33332 Gütersloh (DE)

(56) Entgegenhaltungen:
- EP-A1- 1 156 282
- DE-A1- 3 804 678
- DE-A1- 10 211 522
- DE-A1-102004 049 927
- US-A1- 2004 144 768
- US-B1- 6 920 874

## Beschreibung

Die Erfindung betrifft ein Verfahren zur Regelung des Abluftvolumenstromes aus einem Garraum eines Backofens, wobei der Abluftvolumenstrom durch ein Gebläse an die Umgebung abgegeben wird, dessen Drehzahl in Abhängigkeit einer durch einen Gassensor gemessenen Gaskonzentration im Garraum des Backofens gesteuert wird.

Es ist bekannt Backöfen mit Kühlventilatoren auszustatten, die einerseits empfindliche Komponenten, vor allem elektronische Steuerungen sowie Teile der Umgebung vor Überhitzung schützen und andererseits den Garraum von übermäßigem Dampf befreien. Außerdem soll eine zu hohe Dampfkonzentration im Garraum sowie der Austritt von Dampf an Leckagestellen verhindert werden. Denn aufgrund von unterschiedlichen Dampfentwicklungen, hervorgerufen durch verschiedenes Backgut, bei vergleichbaren Temperaturen sowie wegen der stark vom momentanen Zustand, insbesondere der Backofenwand abhängigen Kondensation von Dampf an kühleren Flächen, ist die bisher verwendete Steuerung des Kühlventilators aufgrund der Heizleistung des Ofens oder seiner Innentemperatur unbefriedigend.

Ein typ. Regelungsverfahren nach dem Stand der Technik zeigt die Schrift US-B1-6920874.

Aus der DE 38 04 678 A1 ist beispielsweise ein Verfahren zur Regelung des Abluftstroms aus einem Garraum bekannt. Hierzu wird ein Absauggebläse in Abhängigkeit einer während des Garvorgangs in dem Wrasenabzugskanal gemessene Feuchte geregelt.

Ferner ist es aus der DE 102 11 522 A1 bekannt, die Drehzahl eines Gebläses zur Erzeugung einer Luftströmung in dem Garraum zwischen Null und einer Höchstdrehzahl einzustellen und so die Luftabsaugung aus dem Garraum zu regulieren. Zur Steuerung der Abluftmenge wird die Verwendung eines Sauerstoffsensors vorgeschlagen.

Die DE 29 25 947 C2 zeigt darüber hinaus den allgemeinen Zusammenhang, dass in einem ersten Zeitintervall ein Messwert ermittelt und in einem darauf folgenden zweiten Zeitintervall die daraus bestimmte Stellgröße verwendet wird.

Um insbesondere hier eine auf den Garvorgang abgestimmte Regelung des Abluftvolumenstromes herbeizuführen, die durch die Regelung der Drehzahl des Gebläses erfolgt, wird gemäß der EP 1 156 282 vorgeschlagen, als Regelungsparameter mindestens einen Wert mit dem Druckgefälle zwischen dem Inneren des Ofens und seiner Umgebung variierenden, physikalischen Parameter zu messen. Somit wird gewährleistet, dass die Gebläsedrehzahl an den jeweiligen Garvorgang anpassend geregelt wird. Bei der Ausführungsform des Standes der Technik wird hierzu die Temperatur über einen Zeitraum gemessen, wobei ein vorgegebener Sollwert, wenn die Temperatur diesen Sollwert überschreitet, dann die Drehzahl des Gebläses hoch regelt, bis zu dem Punkt, wo die Temperatur wieder einen vorgegebenen Sollwert unterschreitet, bis wieder eine Temperaturänderung erfolgt, die über dem oberen Sollwert erfolgt, wobei dann die Regelung des Gebläses wieder erhöht wird u. s. w..

Bei dieser nach dem Stand der Technik bekannten Regelung der Gebläsedrehzahl ist diese abhängig von der Heiztemperatur im Ofen, wobei insbesondere durch den Abblas- oder Abluftvolumenstrom entsprechend die Temperaturen herunter geregelt werden, so dass über den Garprozess ein Temperaturverlauf erzielt wird, der sich zwischen einem unteren und einem oberen Sollwert einstellt.

Als nachteilig bei dieser Art der Gebläse-Drehzahlregelung wird es angesehen, dass eine kontinuierliche Drehzahlregelung erfolgt, was insbesondere Rechenkapazitäten in der Steuerung bindet.

Zum optimalen Betrieb eines Gerätes ist es erforderlich, dass die Wrasenabsaugung am Garraum so betrieben wird, dass Wrasen den Garraum nicht durch Überdruck an unerlaubten Stellen, Zuluftöffnungen, Lecks, verlässt. Wrasen soll den Backofen mittels einer volumenstromsteuerbaren Absaugung nur über die dafür vorgesehene Ablüftung und den sich dort ggf. befindlichen Oxidations-Katalysator verlassen. Dafür ist eine Mindestabsaugung erforderlich. Eine Sensorik, wie beschrieben, gibt die Information, wie stark für dieses Vorhaben abgesaugt werden muss. Je weniger abgesaugt wird, je geringer sind die Energieverluste des Gargerätes. Die erforderliche Absaugleistung ist bisher in der Regel nur unzureichend an den Bedarf angepasst. Die Realisierung, dass die Gebläsedrehzahl mit der Backofentemperatur korreliert wird im Stand der Technik gemäß der EP 1 156 282 beschrieben. Dabei wird davon ausgegangen, dass bei hoher Temperatur mehr Wrasen im Ofenraum entsteht als bei niedriger, und dass deshalb stärker abgesaugt werden muss. Es gibt aber keine enge Ankopplung an den tatsächlichen Bedarf.

Somit stellt sich für die Erfindung das Problem ein alternatives Verfahren zu beschreiben bzw. bereitzustellen, das eine enge Ankopplung an den Bedarf hat, und das ohne eine zusätzliche Öffnung im Garraum auskommt.

Das Problem wird durch Anspruch 1 gelöst, vorteilhafte Weiterbildungen ergeben sich aus den Unteransprüchen.

Gemäß der Erfindung wird ein Verfahren vorgeschlagen, wobei zur Steuerung der Gebläsedrehzahl die Auswertung des Gassensorsignals und einer speziellen Ansteuerung des Wrasenabsauggebläses auf die Druckverhältnisse im Garraum geschlossen werden kann. Denn beim Garrprozess entsteht je nach Gargut und Zeitpunkt des Garens eine bestimmte unterschiedliche Menge Wrasen. Wrasen ist gasförmig oder aerosolartig und entsteht durch die Wärmebehandlung oder allgemeiner durch die Energiezufuhr aus den zuvor flüssigen und festen Komponenten des zu garenden Lebensmittels. Diese zusätzlichen. Gase versuchen durch den leichten Überdruck, den sie im Garraum erzeugen, durch alle möglichen Öffnungen, z. B. Lecks, zu verlassen. Eine bedarfsangepasste Absaugung saugt nur Wrasen durch die Abluftöffnung gerade so stark ab, dass durch alle anderen gewollten oder zufälligen Luftöffnungen des Ofens gerade kein Wrasen mehr austritt, sondern trockene Küchenraumluft in den Garraum nachgezogen wird. Um dies zu ermitteln, wie stark zu einem Zeitpunkt abgesaugt werden muss, wird die Stärke der Absaugung in Intervallen variiert. Beginnt man mit niedriger Absaugung ändert sich das Wrasensignal zunächst nicht, solange keine trockene Küchenraumluft durch die Zuluftöffnungen in den Garraum nachgezogen wird. Hierzu wird zunächst in einem ersten Zeitintervall die Gaskonzentration gemessen und in einer elektrischen Steuerung des Backofens daraus eine Drehzahl für das Gebläse ermittelt. Erst wenn so stark abgesaugt wird, dass trockene Küchenraumluft in den Garraum nachgezogen wird, beginnt sich die Wrasenkonzentration zu verringern. Die Drehzahl wird dann in einem darauf folgenden zweiten Zeitintervall konstant gehalten, wobei in diesem Zeitintervall keine Gaskonzentration gemessen wird. Ist das Zeitintervall beendet, so schließt sich wieder ein weiteres erstes Zeitintervall an, in dem insbesondere die Gaskonzentration gemessen wird, die dann wesentlich geringer ausfällt, so dass dann in dem darauf folgenden zweiten Zeitintervall die Gebläse-Drehzahl reduziert wird, bis zu einer weiteren Gaskonzentrationsmessung während eines erneuten ersten Zeitintervalls, die wiederum dann ein weiteres zweites Zeitintervall nach sich zieht, welches mit der beispielsweise erneut herunter gefahrenen Drehzahl konstant weiterfährt.

Die jeweiligen Zeitintervalle werden während des Garvorganges alternierend wiederholt, und die Dauer des zweiten Intervalls ist dabei größer als die des ersten, so dass sich über den Garprozess eine Gebläsesteuerung einstellt, die einen Abluftvolumenstrom erzeugt, der eine bedarfsangepasste Absaugung des Wrasengases erzeugt bzw. regelt. Das Maß der Wrasenabsaugung an dem Punkt, an dem gerade trockene Küchenraumluft in den Garraum hineingezogen wird, wird für dieses zweite Zeitintervall, z. B. von einigen Minuten, als Orientierungsschwelle verwendet. Je nach Wunsch ist in der Elektronik eine Gleichung oder eine Tabelle hinterlegt, die die tatsächliche Wrasenabsaugung für das jeweilige zweite Zeitintervall als Funktion dieser Schwelle realisiert. Das kann z. B. auf der erkannten Schwelle sein, leicht darunter oder darüber. Nach dem zweiten Zeitintervall wird der Mess- und Auswertezyklus für ein weiteres erstes Zeitintervall erneut gestartet, um die erforderliche Absaugung für das nächste zweite Zeitintervall zu ermitteln u. s. w..

Wird beispielsweise der Abluftvolumenstrom bzw. die Gebläsedrehzahl über die Zeit aufgetragen, so ergibt sich ein minimaler niedriger Schwellenwert für die Absaugung, beispielsweise auch keine Absaugung, der während der Gaskonzentrations-Messphase hochgefahren wird bis auf eine Gebläsedrehzahl die ausreicht, um gerade Küchenraumluft in den Garraum hinein zu saugen, so dass sich ein oberer Schwellenwert einstellt, auf dem dann die Gebläse-Drehzahl über das zweite Zeitintervall konstant gehalten wird, welches eine festgesetzte Zeitspanne aufweist, bis wieder das erste Zeitintervall einsetzt, in dem die Gaskonzentration gemessen wird. Somit ergeben sich alternierende Schwellenwerte, so dass sich über die Zeitachse die bedarfgerechte Absaugung vollzieht.

Grundsätzlich ist es zwar möglich, dass während des ersten Zeitintervalls der gesamte Drehzahlbereich des Gebläses von niedrig bis maximal durchfahren wird, jedoch ist es zweckmäßig das erste Zeitintervall dann zu beenden, wenn der o.g. Schwellenwert für die Gebläsedrehzahl, also die Orientierungsschwelle für das zweite Zeitintervall, erreicht worden ist.

Dabei wird die Dauer des ersten Zeitintervalls derart kurz gewählt, dass die Gaskonzentration in dem Garraum bei einem gleich bleibenden Abluftvolumenstrom während des ersten Zeitintervalls im Wesentlichen konstant bleibt. Dabei wird die Drehzahl des Gebläses während des ersten Zeitintervalls, ausgehend von einer niedrigen Drehzahl, bei der lediglich ein Teil des während des Garvorganges entstehenden Wrasens durch das Gebläse an die Umgebung abgegeben wird, kontinuierlich oder in Stufen automatisch erhöht, bis der Gassensor eine Gaskonzentration misst, die ungleich einer zu Beginn des ersten Zeitintervalls gemessenen Start-Gas-Konzentration liegt, und das in Abhängigkeit der letzten Drehzahl, die Drehzahl des Gebläses für das zweite Zeitintervall automatisch festgelegt wird.

Nach einer besonders vorteilhaften Ausgestaltung der Erfindung wird als Gaskonzentration die Sauerstoffkonzentration in dem Garraum durch den als Sauerstoffsensor ausgebildeten Gassensor gemessen. In Weiterbildung wird als Gaskonzentration die Konzentration eines durch den Garvorgang erzeugten Gases in dem Garraum durch den Gassensor gemessen. Wenn statt des Wrasens z. B. Sauerstoff im Garraum gemessen wird, bleibt die Konzentration bei niedriger Absaugung auch erst auf einem konstanten Niveau, beginnt dann aber bei höherer Absaugung an der Schwelle zu steigen, anstatt wie beim Wrasen zu sinken. Das Sauerstoffsignal beginnt in dem Moment zu steigen, in dem aufgrund der Absaugung durch die Zuluftöffnungen nicht länger Wrasen austritt, sondern Sauerstoff aus der Küchenraumluft nachgezogen wird. Also verhält es sich bei der Sauerstoffmessung genau in umgekehrter Weise, wie bei der Wrasenkonzentration oder bei der Feuchtekonzentration.

Ein Ausführungsbeispiel der Erfindung wird anhand der nachstehenden Figuren 1 bis 8 näher erläutert; dabei zeigen:
- Figur 1:: Eine erste Prinzipskizze zur erfindungsgemäßen Regelung des Abluftvolumenstroms aus einem Garraum eines Backofens;
- Figur 2:: Eine nicht erfindungsgemäße Ausführung ähnlich der Figur 1 mit einer Klappensteuerung;
- Figur 3:: Eine weitere nicht erfindungsgemäße Ausführung gemäß der Figur 2;
- Figur 4:: Eine weitere erfindungsgemäße Ausführung gemäß der Figur 1 mit Anordnung des Sensors in der Abluftführung;
- Figur 5:: Eine weitere Ausführung gemäß der Figur 4 mit Anordnung des Sensors hinter einem Abluftkatalysator;
- Figur 6:: Beispiele für unterschiedliche Volumenstromverhältnisse aufgrund von Wrasenentstehung und Wrasenabsaugung und Zuluft;
- Figur 7:: Zeigt den zeitlichen Verlauf der Feuchteanreicherung im Ofenraum bei einer Absaugung von 10 l/min und bei 20 l/min;
- Figur 8:: Zeigt eine Grafik von Messzyklen über die Zeit zur Bestimmung der erforderlichen Gebläsedrehzahl.

Die Figur 1 zeigt in der Prinzipdarstellung die erfindungsgemäße Regelung eines Abluftvolumenstroms 1 aus einem Garraum 2 eines Backofens 3 durch ein Gebläse 4 an die Umgebung. Dabei wird die Drehzahl 5 in Abhängigkeit einer durch einen Gassensor 6 gemessenen Gaskonzentration im Garraum 2 des Backofens 3 gesteuert. Hierzu ist zwischen dem Gebläse 4 und dem Sensor 6 eine Elektronik 7 vorgesehen, die die Sensorsignale zur Drehzahlregelung verarbeitet. Dabei kann in den Garraum 2 aufgrund von Leckagestellen Zuluft 8 eintreten.

Die Elektronik 7 zur Veränderung des Abluftvolumenstroms 1 ist Stand der Technik und kann z. B. die Drehzahl des Gebläses 4 oder die Ansteuerung des Öffnungsquerschnittes einer Bypassklappe 9 an der Saugseite des Gebläses 4, wie dies in der Figur 2 dargestellt ist, regeln. Eine Zuluftöffnung 8 kann eine konstruktiv vorgesehene Öffnung sein, durch die trockene Küchenraumluft in den Garraum 2 nachgezogen werden kann, wenn aus dem Garraum 2 abgesaugt wird. Die Zuluftöffnung 8 kann aber auch eine oder mehrere Luftlecks 8 am Backofen 3 sein, die beinahe unvermeidlich immer da sind, z. B. Spalte im Tür- oder Lampendichtungsbereich oder an den Durchführungen für Heizkörper, Gargutthermometer oder dergleichen. Dies ist insbesondere in der Figur 3 dargestellt.

Eine andere Variante zeigt die Figur 4, bei der der Gassensor 6 insbesondere in der Abluftführung angeordnet ist.

Die Figur 5 unterscheidet sich gegenüber der Figur 4 nur dadurch, dass der Gassensor 6 in Strömungsrichtung hinter einem Abluftkatalysator 10 angeordnet ist, bzw. hinter einem beheizbaren Abluftkatalysator oder einem beheizten temperaturgeregelten Abluftkatalysator.

Bei dem erfindungsgemäßen Verfahren wird, dargestellt in Figur 8, in einem ersten Zeitintervall, wie dies beispielsweise in Figur 6 bei geringem Wrasenanfall dargestellt ist, die Gaskonzentration (gestrichelte Linie) und die Drehzahl (durchgezogene Linie) für das Gebläse 4 gemessen und in der elektrischen Steuerung 7 des Backofens 3 daraus die Gebläsedrehzahl für das darauf folgende zweite Zeitintervall automatisch ermittelt und festgelegt.

In dem folgenden zweiten Zeitintervall wird die so ermittelte Drehzahl des Gebläses 4 im Wesentlichen konstant gehalten. Beide Zeitintervalle, einmal mit variierender Drehzahl bzw. mit konstanter Drehzahl, wiederholen sich alternierend während des Garvorganges, wobei die Dauer des zweiten Zeitintervalls größer als die des ersten Zeitintervalls ist. So zeigt die Figur 8 einen zeitlichen Verlauf der Wrasenabgabe über die Zeit aus dem Lebensmittel (gestrichelte Linie). Dabei ist diese etwa gleich dem zeitlichen Verlauf der Feuchteabgabe/Zeit oder dem zeitlichen Verlauf der (02-Abreicherung)/Zeit. Der zeitliche Verlauf der relevanten Gebläsedrehzahl in der Grafik ist mit einer durchgezogenen Linie dargestellt. Über die Zeitachse sind zwei Messzyklen I und II dargestellt, in denen die für das jeweils nachfolgende zweite Zeitintervall bis zum nächsten Messzyklus erforderliche Gebläsedrehzahl bestimmt wird.

Für das Funktionieren des Verfahrens wird unterstellt, dass in jedem Messzyklus zur Bestimmung der erforderlichen Gebläsedrehzahl die zeitliche Änderung der Wrasenabsaugung durch Änderung der Gebläsedrehzahl (sehr) groß ist, gegenüber der Änderung des pro Zeit aus dem Lebensmittel abgegebenen Wrasens oder der Änderung der pro Zeit in Abhängigkeit des erzeugten Wrasens abnehmenden Sauerstoffkonzentration. Das ist in der Regel erfüllt, weil Änderungsprozesse im Lebensmittel beim Garen typischerweise langsam vonstatten gehen, während eine Gebläsedrehzahl vergleichsweise schnell durch das erste Zeitintervall gefahren werden kann.

Vor Beginn eines Messintervalls, also eines ersten Zeitintervalls, wird nun (ein letztes Mal vor Verändern der Gebläsedrehzahl) eine Wrasenmenge/Zeit aus dem Lebensmittel gemessen. Jetzt wird, wie oben beschrieben, unterstellt, dass diese Wrasenmenge/Zeit aus dem Lebensmittel und damit die Gaskonzentration bei konstantem Abluftvolumenstrom über den Messzyklus in ausreichender Genauigkeit konstant bleibt. Die Gebläsedrehzahl (durchgezogene Linie) wird z.B. von min. nach max. gefahren. Die Gebläsedrehzahl, bei der die Wrasenkonzentration bzw. die Feuchtekonzentration erstmals unter den letzten Messwert abzufallen oder die Sauerstoffkonzentration erstmals über den letzten Messwert vor dem Messzyklus anzusteigen beginnt, ist eine Kenngröße für die erforderliche Gebläsedrehzahl, dargestellt in der Figur 8 im Messzyklus I durch die Projektionslinie. Um das erstmalige Abfallen oder Ansteigen sicher zu erkennen, ist es sinnvoll, etwas weiter über diesen Punkt zu fahren. Das geschieht i. d .R. automatisch beim Durchfahren des min.-max. Bereiches für die Gebläsedrehzahl bzw. des Abluftvolumenstroms.

Die gewünschte Gebläsedrehzahl wird nun bezüglich der so gefundenen Absaugleistung nach dem Messzyklus I für eine Folgezeit so lange festgestellt, bis ein neuer Wert in einem weiteren Messzyklus, hier II, ermittelt wird.

Die gewünschte Gebläsedrehzahl kann je nach Vorhaben genau in dem Punkt liegen, wo der Messwert der Wrasenabgabe/Zeit erstmals unter den Wert vor dem Messzyklus zu sinken beginnt (gewünschte Absaugdrehzahl = Kenngröße). Sie kann aber auch gewollt etwas höher (gewünschte Absaugdrehzahl > Kenngröße) oder niedriger (gewünschte Absaugdrehzahl < Kenngröße) liegen, z.B. um einen hinterlegten Prozentwert von der Kenngröße (z.B. + 10 % oder - 10 %).

Aufgrund dieser Ausbildung wird insbesondere Rechenkapazität eingespart, weil nur in dem kürzeren ersten Zeitintervall, hier Messzyklus I und II, die Gaskonzentration gemessen wird.

Dabei ist die Dauer des ersten Zeitintervalls derart kurz gewählt, dass die Gaskonzentration in dem Garraum 2 bei einem gleich bleibenden Abluftvolumenstrom während des ersten Zeitintervalls im Wesentlichen konstant bleibt. Die Drehzahl des Gebläses 4 wird während des ersten Zeitintervalls, ausgehend von einer niedrigen Drehzahl, niedriger Schwellenwert, bei der lediglich ein Teil des während des Garvorgangs entstehenden Wrasens durch das Gebläse 4 an die Umgebung abgegeben wird, kontinuierlich oder in Stufen automatisch erhöht, wie dies in der Figur 8 zu erkennen ist, bis der Gassensor 6 eine Gaskonzentration misst, die ungleich einer zu Beginn des ersten Zeitintervalls gemessenen Start-GasKonzentration ist. In Abhängigkeit der letzten Drehzahl wird die Drehzahl des Gebläses 4 für das zweite Zeitintervall automatisch festgelegt, und über das zweite Zeitintervall konstant gehalten. Ist das zweite Zeitintervall abgelaufen, beginnt die Messung wieder mit dem ersten Zeitintervall, in dem insbesondere die Gaskonzentration gemessen wird.

Es versteht sich von selbst, dass, wenn als Gaskonzentration die Sauerstoffkonzentration in dem Garraum 2 durch den als Sauerstoffsensor ausgebildeten Gassensor 6 gemessen wird, sich der Kurvenverlauf entsprechend anders darstellt, weil mit zunehmender Garzeit die Sauerstoffkonzentration im Ofenraum 3 geringer wird. Das Sauerstoffsignal beginnt in dem Moment zu steigen, in dem aufgrund der Absaugung durch die Zuluftöffnungen 8 nicht länger Wrasen austritt, sondern Sauerstoff aus der Küchenumluft nachgezogen wird. Dann fängt auch wieder das erste Zeitintervall an, in dem insbesondere die Sauerstoffkonzentration gemessen wird. In vorteilhafter Weiterbildung wird die Gaskonzentration eines durch den Garvorgang erzeugten Gases in dem Garraum 2 durch den Gassensor 6 gemessen.

Beispiele für unterschiedliche Volumenstromverhältnisse aufgrund von Wrasenentstehung und Wrasenabsaugung und Zuluft sind in der Figur 6 dargestellt, wobei hier die Figuren 6a und 6b keine Verdünnung des Wrasens durch Zuluft 8 zeigt, und wobei in beiden Fällen die gleiche Wrasenkonzentration gemessen wird. Die Figur 6c zeigt hingegen eine Verdünnung des Wrasens durch Zuluft 8, so dass sich im Garraum 2 eine niedrigere Wrasenkonzentration bzw. Feuchtekonzentration bzw. eine höhere Sauerstoffkonzentration einstellt.

Die Figur 7 zeigt den zeitlichen Verlauf der Feuchteanreicherung im Ofenraum bei einer Absaugung von 10 l/min und bei 20 l/min.

## Patentansprüche

1. Verfahren zur Regelung des Abluftvolumenstromes (1) aus einem Garraum (2) eines Backofens (3), wobei der Abluftvolumenstrom (1) durch ein Gebläse (4) an die Umgebung abgegeben wird, dessen Drehzahl (5) in Abhängigkeit einer durch einen Gassensor (6) gemessenen Gaskonzentration im Garraum (2) des Backofens (3) gesteuert wird, **dadurch gekennzeichnet, daß** in einem ersten Zeitintervall die Gaskonzentration gemessen und die Drehzahl (5) des Gebläses (4) während des ersten Zeitintervalls, ausgehend von einer niedrigen Drehzahl, bei der lediglich ein Teil des während des Garvorgangs entstehenden Wrasens durch das Gebläse (4) an die Umgebung abgegeben wird, kontinuierlich oder in Stufen automatisch erhöht wird, bis der Gassensor (6) eine Gaskonzentration misst, die ungleich einer zu Beginn des ersten Zeitintervalls gemessenen Start-Gaskonzentration ist, und dass in Abhängigkeit der letzten Drehzahl (5) die Drehzahl (5) des Gebläses (4) in einer elektrischen Steuerung (7) für ein auf das erste Zeitintervall folgende zweite Zeitintervall automatisch festgelegt wird, wobei die so ermittelte Drehzahl (5) des Gebläses (2) im Wesentlichen konstant gehalten wird, wobei die beiden Zeitintervalle während des Garvorgangs alternierend wiederholt werden und die Dauer des zweiten Zeitintervalls größer als die des ersten Zeitintervalls ist und wobei die Dauer des ersten Zeitintervalls derart kurz gewählt ist, dass die Gaskonzentration in dem Garraum (2) bei einem gleich bleibenden Abluftvolumenstrom (1) während des ersten Zeitintervalls im Wesentlichen konstant bleibt.

2. Verfahren nach Anspruch 1,
**dadurch gekennzeichnet,**
**dass** als Gaskonzentration die Sauerstoffkonzentration in dem Garraum (2) durch den als Sauerstoffsensor ausgebildeten Gassensor (6) gemessen wird.

3. Verfahren nach Anspruch 1,
**dadurch gekennzeichnet,**
**dass** als Gaskonzentration die Konzentration eines durch den Garvorgang erzeugten Gases in dem Garraum (2) durch den Gassensor (6) gemessen wird.

## Claims

1. Method for regulating the exhaust air volume flow (1) from a cooking chamber (2) of an oven (3), the exhaust air volume flow (1) being discharged to the surroundings by a fan (4), the speed (5) of which is controlled depending on a gas concentration in the cooking chamber (2) of the oven (3) measured by a gas sensor (6), **characterised in that**, in a first time interval, the gas concentration is measured and the speed (5) of the fan (4) is increased continuously or in stages during the first time interval, starting from a low speed at which only some of the fumes arising during cooking are discharged to the surroundings by the fan (4), until the gas sensor (6) measures a gas concentration that is different to a starting gas concentration measured at the beginning of the first time interval, and **in that**, depending on the final speed (5), the speed (5) of the fan (4) is automatically set in an electrical control means (7) for a second time interval hollowing the first time interval, the speed (5) of the fan (2) thus determined being kept substantially constant, the two time intervals being alternately repeated during the cooking process and the second time interval being longer than the first time interval, and the first time interval being selected to be short such that, in the event of a constant exhaust air volume flow (1), the gas concentration in the cooking chamber (2) remains substantially constant during the first time interval.

2. Method according to claim 1,
**characterised in that**
the oxygen concentration in the cooking chamber (2) is measured as the gas concentration by the gas sensor (6) configured as an oxygen sensor.

3. Method according to claim 1,
**characterised in that**
the concentration of a gas, produced by the cooking process, in the cooking chamber (2) is measured as the gas concentration by the gas sensor (6).

## Revendications

1. Procédé de régulation du débit d'air d'évacuation (1) en provenance d'une chambre de cuisson (2) d'un four (3), le débit d'air d'évacuation (1) étant délivré à l'environnement par un ventilateur (4) dont la vitesse (5) est commandée en fonction d'une concentration de gaz dans la chambre de cuisson (2) du four (3) mesurée par un capteur de gaz (6), **caractérisé en ce que**, dans un premier intervalle de temps, la concentration de gaz est mesurée et la vitesse (5) du ventilateur (4) est augmentée automatiquement, en continu ou par étapes, pendant le premier intervalle de temps, en partant d'une vitesse faible pour laquelle seule une partie des vapeurs apparaissant pendant le processus de cuisson est délivrée à l'environnement par le ventilateur (4) jusqu'à ce que le capteur de gaz (6) mesure une concentration de gaz qui est différente d'une concentration de gaz initiale mesurée au début du premier intervalle de temps, et **en ce que**, en fonction de la dernière vitesse (5), la vitesse (5) du ventilateur (4) est prescrite automatiquement dans une commande électrique (7) pendant un deuxième intervalle de temps qui suit le premier intervalle de temps, la vitesse (5) ainsi déterminée du ventilateur (2) étant maintenue essentiellement constante, les deux intervalles de temps étant répétés de façon alternée pendant le processus de cuisson, et la durée du deuxième intervalle de temps étant plus longue que celle du premier intervalle de temps, et la durée du premier intervalle de temps étant choisie avec une valeur brève telle que la concentration de gaz dans la chambre de cuisson (2) demeure essentiellement constante pour un débit d'air d'évacuation (1) demeurant égal pendant le premier intervalle de temps.

2. Procédé selon la revendication 1,
**caractérisé en ce que**,
en tant que concentration de gaz, c'est la concentration d'oxygène dans la chambre de cuisson (2) qui est mesurée par le capteur de gaz (6) constitué en tant que capteur d'oxygène.

3. Procédé selon la revendication 1,
**caractérisé en ce que**,
en tant que concentration de gaz, c'est la concentration d'un gaz produit par le processus de cuisson qui est mesurée dans la chambre de cuisson (2) par le capteur de gaz (6).
